# FASCICULE DE BREVET EUROPEEN

(11) **EP 0 562 917 B1**
(45) Date de publication et mention de la délivrance du brevet: **26.02.1997**
(21) Numéro de dépôt: 93400691.7
(22) Date de dépôt: 18.03.1993
(51) Int. Cl.: E06B 9/62

(54) **Dispositif d'équilibrage pour porte de manutention à rideau relevable**
Vorrichtung zum Gewichtsausgleich für ein Tor mit hebbarem Vorhang
Weight counterbalancing device for a door with a raisable curtain

(30) Priorité: 27.03.1992 FR 9203706
(43) Date de publication de la demande: 29.09.1993
(73) Titulaire: NERGECO S.A., 43220 Dunières (FR)
(72) Inventeur: Kraeutler, Bernard, F-43220 Dunières (FR)
(74) Mandataire: Pinguet, André

(56) Documents cités:
- EP-A- 0 276 045
- EP-A- 0 338 225
- CH-A- 671 953
- DE-C- 49 843
- DE-U- 8 905 401
- US-A- 1 750 042

## Description

La présente invention a pour objet un dispositif d'équilibrage pour porte de manutention à rideau relevable : portes d'usines, d'entrepôts, de garages, magasins etc., comportant un arbre commandant l'enroulement d'un rideau ou de sangles de relevage d'un rideau, ledit arbre portant deux tambours pour enrouler des courroies de suspension de deux contrepoids, le rideau étant destiné principalement à dégager ou fermer une baie prévue le plus souvent pour le passage de véhicules : voitures, camions, chariots de manutention, etc..

Ces portes sont très généralement actionnées par un moteur électrique.

Afin de réduire l'effort du moteur, et aussi afin de pouvoir faire fonctionner la porte en l'absence de courant, il est prévu de disposer un contrepoids qui descend quand la porte du rideau se relève. Si dans de nombreuses applications, ce moyen se relève efficace, il y a des cas où l'on rencontre des inconvénients. En particulier, pour certaines portes, le poids de la partie pendante du rideau varie, diminue, quand le rideau se relève.

Par exemple, quand le rideau s'enroule sur un arbre à la partie supérieure, la partie enroulée n'exerce plus d'effort de pesanteur, seule la partie pendante est à soulever pour l'enroulement ; le rideau peut être constitué de panneaux qui coulissent entre des glissières, qui sont repliées horizontalement, ou presque, au-dessus de la porte, les panneaux disposés sur un trajet de glissement horizontal n'exercent plus d'effort de pesanteur ; il existe des portes constituées de panneaux, qui lors de remontée, viennent se ranger au-dessus de la porte dans une position où ils n'exercent plus d'effort de pesanteur ; etc. L'invention s'applique aussi aux portes sectionnelles dont les éléments basculent en position horizontale, pourvu que le mécanisme de remontée de la porte soit en liaison cinématique avec l'arbre d'enroulement des courroies de contrepoids.

Quand le rideau, quelque soit sa structure, arrive en fin de course de remontée, il exerce donc dans ces cas là une force de pesanteur réduite, alors que l'effet du contrepoids ne varie pas. Il peut alors se produire un effet d'inertie dommageable en fin de course de remontée.

On a déjà proposé un dispositif à contrepoids en plusieurs masses, qui dans la descente, s'arrêtent à des niveaux différents (voir brevet américain US- 1,750,042 et brevet soviétique SU-661.098).

Ce dispositif est efficace, mais ne convient pas à toutes les applications.

Conformément à la présente invention, un dispositif d'équilibrage pour porte de manutention à rideau relevable comporte deux contrepoids, dont l'un est suspendu par une courroie de longueur inférieure à la course du contrepoids correspondant au mouvement complet du rideau (enroulement ou déroulement), la courroie pouvant s'enrouler dans les deux sens, de façon qu'après une certaine course descendante, quand le rideau continue à monter, la courroie du contrepoids s'enroule dans l'autre sens, et ledit contrepoids remonte, exerçant alors un effort résistant au lieu d'un effort moteur. L'action des contrepoids résulte alors de la différence des masses et non plus de la somme.

Il est assez commode de placer les deux contrepoids aux deux extrémités de l'arbre d'enroulement. On pourrait imaginer en utiliser trois ou davantage pour affiner l'équilibrage, au prix d'une complication.

D'autres caractéristiques et avantages de la présente invention apparaîtront au cours de la description qui va suivre d'un rideau souple enroulable donné à titre d'exemple non limitatif, en regard des dessins ci-joints, et qui fera bien comprendre comment l'invention peut être réalisée.
- les figures 1A, 2A et 3A représentent schématiquement un rideau enroulable sur un arbre, avec deux contrepoids suspendus par des courroies enroulables aux extrémités de l'arbre d'enroulement du rideau respectivement dans les positions 1 : rideau déroulé, 2 : rideau en cours de remontée, et 3 : rideau relevé.
- les figures 1B, 2B et 3B sont des coupes de l'arbre d'enroulement avec la courroie de suspension d'un contrepoids, dans les positions correspondantes aux figures 1A, 2A et 3A.

On a représenté sur la figure 1A les éléments concernés par la présente invention d'une porte à rideau relevable comportant un rideau 1 enroulable et déroulable sur un arbre 2, éventuellement garni d'un tambour 2A pour être relevé ou abaissé. La longueur de l'arbre 2 est supérieure à la largeur du rideau et deux tambours 3, 4 sont disposés, par exemple de chaque côté du rideau, sur l'arbre d'enroulement. Deux contrepoids 5, 6 sont suspendus à des courroies 7, 8 pouvant s'enrouler sur les tambours. Les contrepoids se déplacent dans des couloirs appropriés 9, 10, représentés partiellement. La porte comporte en général d'autres éléments , non représentés tels qu'une traverse supérieure abritant l'arbre 2, ainsi qu'un moteur électrique, une transmission, un interrupteur de fin de course, et des montants latéraux verticaux comportant des glissières pour les bords du rideau. Celui-ci peut être renforcé par des barres d'armature horizontales placées à différents niveaux, et qui se placent dans l'enroulement du rideau sur l'arbre 2. Il peut également y avoir une barre de charge sur le bord inférieur du rideau.

Le contrepoids 6 est disposé de façon classique. Il est en haut quand le rideau est descendu (déroulé) ; il descend quand le rideau monte, et est en bas quand le rideau est relevé (figure 3A). La course du contrepoids 6 peut être la même que celle du rideau, ou différente, selon les choix des diamètres de l'arbre d'enroulement du rideau et du diamètre du tambour 4. La masse du contrepoids est choisie en conséquence. Cette masse sera désignée par la suite masse longue (contrepoids long) et la courroie qui le suspend courroie longue.

Le contrepoids 5 est monté conformément à la présente invention. La courroie 7 a une longueur inférieure à la course du contrepoids correspondant à la course complète du rideau 1, et la courroie est montée sur le tambour 3 de façon à pouvoir s'enrouler dans les deux sens (voir en particulier les figures 1B, 2B et 3B). Ce contrepoids sera désigné par la suite contrepoids court, et sa masse masse courte tandis que la courroie par laquelle il est supendu sera désignée courroie courte. Il existe différentes possibilités de fixer la courroie. De tels montages sont connus. On peut utiliser aussi bien un câble. Le tambour peut comporter des gorges pour favoriser l'enroulement régulier du câble. Dans le cas de la courroie, elle s'enroule sur elle-même, et le diamètre d'enroulement augmente tandis que le contrepoids remonte. Il exerce donc un effort initial supérieur, ce qui est favorable quant il faut commencer à enrouler le rideau dont le poids total est à soulever.

Les contrepoids peuvent être égaux ou différents. En général, le contrepoids 6 sera plus lourd.

Dans ces conditions, le dispositif fonctionne de la façon, suivante:

En position de fermeture de la porte (figures 1A et 1B), le rideau est descendu (déroulé) et les deux contrepoids sont en haut. Le rideau est bloqué dans cette position par un frein, en général un frein incorporé dans un moteur électrique. On peut prévoir que l'effort résultant des deux contrepoids est supérieur à l'effort nécessaire pour remonter le rideau. Dans ce cas, il suffira de libérer le frein et le rideau commencera à remonter. L'effort résistant du rideau va diminuer, puisque la partie enroulée n'exerce plus aucun effort dû à la pesanteur. Seule intervient la masse de la partie non enroulée du rideau.

Le mouvement va se poursuivre jusqu'à ce que le contrepoids 5 parvienne au bas de sa course, quand la courroie courte 7 est entièrement déroulée. Ensuite la courroie 7 s'enroule dans l'autre sens, et le contrepoids 5 remonte. L'effort exercé par les contrepoids est alors fonction de la différence des masses M₆ - M₅.

Cette différence est choisie par exemple pour compenser le poids résiduel du rideau, qui ainsi continuera à monter jusqu'à enroulement complet.

Si les masse des deux contrepoids sont égales (exercent des efforts égaux, en tenant compte des diamètres d'enroulement des courroies), le rideau s'arrêtera dans cette position, et ce à plus forte raison si le contrepoids 5 est plus lourd que le contrepoids 6.

On voit que l'on peut choisir les valeurs des masses des contrepoids pour avoir un effort initial choisi M₆ + M₅ et en deuxième partie de course, un effort réduit M₆ - M₅. Cela permet de réduire l'effort maximum demandé au moteur. Si les masses sont suffisantes, le rideau peut être remonté sans moteur (en cas de panne par exemple) au moins jusqu'à une certaine hauteur, et complètement si on le désire, par le choix de la valeur M₆ - M₅.

Quand la courroie courte est entièrement déroulée, le contrepoids court parvient à une position basse, en dessous de laquelle il ne peut descendre. Cette position basse correspond à une hauteur intermédiaire du bas du rideau. Cette hauteur peut être choisie à volonté en fonction de la longueur de la courroie courte. Cette hauteur intermédiaire peut être située vers le milieu de la hauteur totale de l'ouverture du rideau, de façon à adapter l'effort des contrepoids à la masse non enroulée du rideau. Cette hauteur intermédiaire peut être située dans la partie supérieure, pour adapter l'effort différentiel des contrepoids à un amortissement du rideau en fin de course de relevage.

## Revendications

1. Dispositif d'équilibrage pour porte de manutention à rideau relevable comportant un arbre (2) commandant l'enroulement d'un rideau (1) ou de sangles de relevage d'un rideau, ledit arbre portant deux tambours (3, 4) pour enrouler des courroies (7, 8) de suspension de deux contrepoids (5, 6), caractérisé en ce qu'une courroie dite courroie longue (8), de suspension d'un contrepoids (6) dit contrepoids long ayant une masse M₆ dite masse longue a une longueur correspondant à la course complète dudit rideau, tandis qu'une courroie dite courroie courte (7) de l'autre contrepoids (5) dit contrepoids court, ayant une masse M₅ dite masse courte est plus courte et est montée sur le tambour correspondant (3) de façon à pouvoir s'enrouler dans les deux sens.

2. Dispositif selon la revendication 1, dans lequel la masse longue M₆ est supérieure à la masse courte M₅.

3. Dispositif selon la revendication 2, dans lequel la différence de masse M₆ - M₅ est supérieure à la masse de la partie non enroulée du rideau (1) quand la courroie courte (7) est complètement déroulée.

4. Dispositif selon une des revendications précédentes, dans lequel les deux contrepoids (5, 6) sont disposés sur les deux côtés de la porte, aux deux extrémités (3, 4) de l'arbre d'enroulement (2).

## Patentansprüche

1. Vorrichtung zum Gewichtsausgleich für ein Tor mit anhebbarem Rolladen, die eine Welle (2) umfaßt, die das Aufrollen eines Rolladens (1) oder von Anhebgurten eines Rolladens steuert, wobei diese Welle zwei Trommeln (3, 4) zum Aufrollen der Tragriemen (7, 8) von zwei Gegengewichten (5, 6) trägt, dadurch **gekennzeichnet**, daß einer der beiden Tragriemen, der als langer Tragriemen (8) bezeichnet wird und zum Tragen eines Gegengewichtes (6) dient, das als langes Gegengewicht bezeichnet wird und eine als lange Masse bezeichnete Masse M₆ aufweist, eine Länge besitzt, die dem gesamten Hubweg des Rolladens entspricht, während der als kurzer Riemen (7) bezeichnete Tragriemen des anderen, als kurzes Gegengewicht bezeichneten Gegengewichts (5), das eine als kurze Masse bezeichnete Masse M₅ besitzt, kürzer und auf der entsprechenden Trommel (3) in der Weise montiert ist, daß er sich in beiden Drehrichtungen aufwickeln kann.

2. Vorrichtung nach Anspruch 1, bei der die lange Masse M₆ größer als die kurze Masse M₅ ist.

3. Vorrichtung nach Anspruch 2, bei der die Differenz der Massen M₆ - M₅ größer als die Masse des Teils des Rolladens (1) ist, der nicht aufgerollt ist, wenn der kurze Riemen (6) völlig abgerollt ist.

4. Vorrichtung nach einem der vorhergehenden Ansprüche, bei dem die beiden Gegengewichte (5, 6) auf den beiden Seiten des Tors an den beiden Enden (3, 4) der Aufwickel-Welle (2) angeordnet sind.

## Claims

1. Balancing apparatus for a raisable-curtain goods-handling door, the apparatus comprising a shaft (2) on which a curtain (1) is wound up or on which curtain-raising straps are wound up, said shaft carrying two drums (3, 4) onto which are wound belts (7, 8) from which two counterweights (5, 6) are suspended, characterised in that a "long" belt (8) from which a "long" counterweight (6) of "long" mass M₆ is suspended has a length that corresponds to the full stroke of said curtain, whereas a "short" belt (7) of the "short" other counterweight (5) of "short" mass M₅ is shorter and is fastened on the corresponding drum (3) in such a manner as to enable it to wind in either direction thereon.

2. Apparatus according to claim 1, in which the long mass M₆ is greater than the short mass M₅.

3. Apparatus according to claim 2, in which the difference between the masses M₆ - M₅ is greater than the mass of the portion of the curtain that is not wound up when the short belt is fully wound out.

4. Apparatus according to any preceding claim, wherein the two counterweights (5, 6) are disposed at both sides of the door, at respective ends (3, 4) of the wind-up shaft (2).
